# DEMANDE DE BREVET EUROPEEN

(11) **EP 4 759 745 A1**
(43) Date de publication de la demande: **17.06.2026**
(21) Numéro de dépôt: 25220382.3
(22) Date de dépôt: 03.12.2025
(51) Int. Cl.: B65D 19/44

(54) **SYSTÈME ET PROCÉDÉ DE CALAGE MODULAIRE DE PIÈCES SENSIBLES SUR UN PLATEAU DE TRANSPORT**

(30) Priorité: 11.12.2024 FR 2413855
(71) Demandeur: Onet Logistique, 13009 Marseille (FR)
(72) Inventeur: CALAIS, Franck, 33390 PEYSSIES (FR)
(74) Mandataire: Cabinet Beau de Loménie

(57) **Abrégé**

L'invention concerne un système et un procédé de calage modulaire de pièces sensibles sur un plateau de transport de pièces, le système comprenant un plateau (2) muni d'une pluralité de trous (4) régulièrement espacés les uns des autres et présentant une même section droite, une pluralité de cales (6) munies chacune d'un pied (8) apte à être inséré dans l'un des trous du plateau et d'une surface de calage (10) ayant une forme courbée dont le profil est construit à partir de la suite de Fibonacci, et des moyens d'anti-rotation des cales à l'intérieur des trous du plateau.

## Description

### Domaine Technique

L'invention se rapporte au domaine général du transport de pièces dites sensibles, notamment aux pièces à haute valeur ajoutée utilisées notamment dans les industries de pointe telles que l'industrie de l'aéronautique et de l'aérospatial.

### Technique antérieure

Dans les industries de pointe telles que l'industrie de l'aéronautique et de l'aérospatial, la production de moteurs et de sous-ensembles de moteurs nécessite la fabrication d'une grande variété de pièces de formes et de tailles spécifiques. Dans le cas d'un moteur d'avion, il s'agit par exemple des disques de compresseur, des redresseurs, des chambres de combustion, etc.

Ces pièces présentent le plus souvent des caractéristiques techniques optimisées ayant nécessité de nombreuses heures de recherche et de développement, ce qui les rend à haute valeur ajoutée et très onéreuses.

Une fois fabriquées puis préparées en atelier, ces pièces sont typiquement acheminées vers les différentes zones d'assemblage des moteurs. Or, le transport de ces pièces à haute valeur ajoutée présente le risque de chocs entre les pièces, ce qui menace leur intégrité.

Pour assurer l'intégrité des pièces lors de leurs déplacements sur des chariots, l'une des solutions proposées est de recourir à des plateaux en mousse préformés. Généralement, ces plateaux présentent des découpes de formes et de dimensions adaptées pour recevoir les différentes pièces à transporter. Le positionnement des pièces dans ces découpes permet d'assurer leur calage et ainsi d'éviter tout risque de chocs.

Bien qu'efficace, cette solution de calage présente de nombreux désavantages. En particulier, les découpes dans les plateaux de transport sont réalisées afin d'accueillir toujours les mêmes pièces, ce qui ne permet pas de les faire évoluer si de nouvelles pièces devaient être transportées. Par ailleurs, comme tenu de cette spécificité, il est nécessaire de concevoir de nombreux plateaux différents, ce qui pose un évident problème d'encombrement. En outre, la mousse utilisée pour réaliser les plateaux de transport se désagrège rapidement avec le temps et a tendance à absorber les huiles et graisse éventuellement utilisées dans le processus de fabrication des pièces, ce qui rend les plateaux difficilement nettoyable.

### Exposé de l'invention

La présente invention a pour but de pallier ces inconvénients en proposant un système de calage de pièces qui soit modulaire (c'est-à-dire qui s'adapte à toutes typologies de pièces), de faible encombrement et aisément nettoyable.

Conformément à l'invention, ce but est atteint grâce à un système de calage modulaire de pièces sensibles sur un plateau de transport de pièces, comprenant :
- un plateau muni d'une pluralité de trous régulièrement espacés les uns des autres et présentant une même section droite,
- une pluralité de cales munies chacune d'un pied apte à être inséré dans l'un des trous du plateau et d'une surface de calage ayant une forme courbée dont la courbure est une spirale de Fibonacci, et
- des moyens d'anti-rotation des cales à l'intérieur des trous du plateau.

Le système de calage selon l'invention est remarquable notamment du fait de sa modularité : grâce à la forme de ses cales et à la liberté d'orientation de celles-ci, il est possible de caler plusieurs pièces de dimensions différentes sans avoir à changer de plateau. Ainsi, ce système est adapté à toutes les typologies de pièces. De plus, ce système est relativement simple d'utilisation, ce qui rend son déploiement rapide, de faible encombrement et d'entretien aisé. En outre, le coût de fabrication du plateau et de ses cales est relativement faible notamment comparé à une solution utilisant plusieurs plateaux en mousse dans lesquels des découpes sont pratiquées.

De préférence, le pied des cales et les trous du plateau présentent chacun une section droite de forme polygonale afin d'assurer une anti-rotation des cales à l'intérieur des trous du plateau. Par exemple, le pied des cales et les trous du plateau peuvent présenter chacun une section droite de forme hexagonale.

De préférence également, les cales intègrent chacune une puce de radio-identification de façon à limiter les risques de les égarer.

Les cales peuvent être réalisées en matière plastique, par exemple par impression 3D ou par injection.

L'invention a également pour objet un procédé de calage de pièces sensibles sur un plateau de transport de pièces au moyen du système tel que défini précédemment, comprenant successivement :
- le positionnement d'une première pièce à caler sur le plateau ; et
- l'insertion d'au moins trois cales à proximité immédiate de la pièce à caler, les cales étant positionnées de façon à être régulièrement réparties autour d'un axe central de la pièce à caler et leur pied étant pivoté angulairement dans les trous du plateau de façon à ajuster la surface de calage des cales en fonction de la pièce à caler.

Une même cale peut être utilisée pour le calage de deux pièces à caler différentes.

### Brève description des dessins

[Fig. 1] La figure 1 représente en vue de dessus un plateau du système de calage selon l'invention.
[Fig. 2] La figure 2 est une vue en perspective d'une cale du système de calage selon l'invention.
[Fig. 3] La figure 3 illustre la spirale de Fibonacci utilisée pour construire le profil de la surface de calage de la cale de la figure 2.
[Fig. 4A] à [Fig. 4D] Les figures 4A à 4D illustrent différentes d'un procédé de calage selon l'invention appliqué au calage d'un disque d'aubage.
[Fig. 5] La figure 5 est une vue de côté montrant le calage d'une pièce de forme sphérique à l'aide du système de calage selon l'invention.
[Fig. 6] La figure 6 est une vue en perspective d'une variante de cale du système de calage selon l'invention.

### Description des modes de réalisation

Le système de calage selon l'invention (appelé « CALTO ») s'applique au calage de pièces sur un plateau, telles que par exemple des composants d'un turboréacteur, en vue de leur transport vers les différentes zones d'assemblage des moteurs. De manière plus générale, le système selon l'invention s'applique au calage de toutes pièces dites sensibles, soit du fait de leur haute valeur, soit du fait de leur fragilité.

Conformément à l'invention, ce système de calage comprend notamment un plateau 2 réalisé de préférence en matériau cyclable, par exemple en PVC, ayant des dimensions de l'ordre de 1,30m par 0,70m pour une épaisseur de 1cm environ.

Le plateau 2 est muni d'une pluralité de trous 4 qui sont régulièrement espacés les uns des autres et qui présentent la même section droite, par exemple une section droite polygonale sur l'exemple de la figure 1.

L'espacement entre les trous 4 et leur nombre dépendra des dimensions des pièces que l'on souhaite positionner sur le plateau.

Le système de calage selon l'invention comprend également une pluralité de cales 6 qui sont munies chacune d'un pied 8 apte à être inséré dans l'un des trous 4 du plateau 2 et d'une surface de calage 10 ayant une forme courbée.

Plus précisément, comme représenté sur la figure 2, le pied 8 des cales 6 présentent une section droite correspondant à celle des trous 4 du plateau. Dans l'exemple des figures 1 et 2, il s'agit donc d'une section droite polygonale.

Par ailleurs, la surface de calage 10 des cales 6 présente une forme courbée dont le profil est construit à partir de la suite de Fibonacci.

Comme représenté sur la figure 3, la courbe (ou spirale) de Fibonacci est composée d'une série de quarts de cercles S₁, S₂, S₃, ... s'inscrivant chacun dans un carré C₁, C₂, C₃, etc. Ces carrés sont disposés selon un chemin qui tourne autour du centre de la spirale et la longueur de leurs côtés correspond aux termes de la suite de Fibonacci (les premiers termes de cette suite sont donc : 1, 1, 2, 3, 5, 8, etc.).

Le cales 6 peuvent être réalisées en matière plastique, par exemple par impression 3D ou par injection.

En liaison avec les figures 4A à 4D, on décrira maintenant un exemple d'application du système de calage selon l'invention au calage d'un disque d'aubage D de turboréacteur.

Comme représenté sur les figures 4A à 4D, le disque d'aubage D présente une forme circulaire. Il est d'abord positionné à plat sur le plateau 2 (figure 4A). Une première cale 6-1 est alors insérée dans un trou 4 du plateau à proximité immédiate de l'emplacement du disque d'aubage D (figure 4B).

Une deuxième cale 6-2 est ensuite insérée dans un autre trou du plateau, également à proximité immédiate de l'emplacement du disque d'aubage D, en étant décalée d'environ 120° de la première cale 6-1 par rapport à un axe de symétrie X du disque d'aubage (figure 4C). A ce stade, le calage des première et deuxième cale 6-1, 6-2 (c'est-à-dire l'orientation de leur pied respectif dans les trous du plateau) est ajustée pour permettre à leur surface de calage 10-1, 10-2 respective de venir en contact avec la périphérie du disque d'aubage.

Ensuite, comme représenté sur la figure 4D, une troisième cale 6-3 est insérée dans un autre trou du plateau, toujours à proximité immédiate de l'emplacement du disque d'aubage D, en étant décalée d'environ 120° de la première et de la deuxième cale (par rapport à l'axe de symétrie X du disque d'aubage). Ici également, le pied de cette troisième cale 6-3 est orienté de façon à permettre un contact (ou un quasi-contact) avec la périphérie du disque d'aubage.

Dans cette position (figure 4D), le disque d'aubage D est correctement calé sur le plateau, ce dernier pouvant alors être déplacé sans risque d'endommager le disque d'aubage.

On notera qu'il n'est pas nécessaire que les surfaces de calage des trois cales 6-1 à 6-3 soient en contact permanent avec la périphérie du disque d'aubage pour que celui-ci soit correctement calé (deux points de contact suffisent).

On notera également que trois cales suffisent à correctement caler une pièce telle qu'un disque d'aubage, et manière plus générale pour une pièce ayant une géométrie de révolution, mais qu'il peut être nécessaire de recourir à davantage de cales pour une pièce ayant une géométrie plus complexe.

On notera encore qu'une même cale peut être utilisée pour le calage de deux pièces différentes sur le même plateau.

On notera encore que l'anti-rotation des cales à l'intérieur des trous du plateau peut être réalisée différemment qu'une coopération de forme entre le pied de la cale et le trou du plateau.

Par ailleurs, la pièce à caler peut avoir toutes les formes géométriques possibles, à savoir par exemple pyramidale, en forme d'anneau, en forme de parallélépipède rectangle ou encore en forme de sphère comme représenté sur la figure 5. Pour caler une telle pièce 12 de forme sphérique, trois cales 6-1 à 6-3 suffisent.

De plus, selon une disposition avantageuse illustrée par la figure 6, les cales 6 peuvent intégrer chacune une puce de radio-identification 14, par exemple au niveau de leur surface de calage 10 respective.

## Revendications

1. Système de calage modulaire de pièces sensibles sur un plateau de transport de pièces, comprenant :
- un plateau (2) muni d'une pluralité de trous (4) régulièrement espacés les uns des autres et présentant une même section droite, et
- une pluralité de cales (6 ; 6-1 à 6-3) munies chacune d'un pied (8) apte à être inséré dans l'un des trous (4) du plateau et d'une surface de calage (10 ; 10-1 à 10-3) ayant une forme courbée dont le profil est construit à partir de la suite de Fibonacci,
- le pied (8) des cales et les trous (4) du plateau présentant chacun une section droite de forme polygonale afin d'assurer une anti-rotation des cales à l'intérieur des trous du plateau.

2. Système selon la revendication 1, dans lequel le pied (8) des cales et les trous (4) du plateau présentent chacun une section droite de forme hexagonale.

3. Système selon l'une des revendications 1 et 2, dans lequel les cales (6) intègrent chacune une puce de radio-identification (12).

4. Système selon l'une quelconque des revendications 1 à 3, dans lequel les cales (6) sont réalisées en matière plastique.

5. Procédé de calage de pièces sensibles sur un plateau de transport de pièces au moyen du système selon l'une quelconque des revendications 1 à 4, comprenant successivement :
- le positionnement d'une première pièce à caler (D) sur le plateau (2) ; et
- l'insertion d'au moins trois cales (6-1 à 6-3) à proximité immédiate de la pièce à caler (D), les cales étant positionnées de façon à être régulièrement réparties autour d'un axe central (X) de la pièce à caler et leur pied (8) respectif étant pivoté angulairement dans les trous du plateau de façon à ajuster la surface de calage (10-1 à 10-3) des cales en fonction de la pièce à caler.

6. Procédé selon la revendication 5, dans lequel une même cale est utilisée pour le calage de deux pièces à caler différentes.
